# EUROPÄISCHE PATENTSCHRIFT

(11) **EP 0 193 017 B1**
(45) Veröffentlichungstag und Bekanntmachung des Hinweises auf die Patenterteilung: **31.01.1990**
(21) Anmeldenummer: 86101673.1
(22) Anmeldetag: 10.02.1986
(51) Int. Cl.: E05B 65/10

(54) **Vorrichtung zur Betätigung eines Freigaberiegels**
Device for actuating a release bolt
Dispositif d'actionnement du verrou de déclenchement

(30) Priorität: 01.03.1985 DE 3507305
(43) Veröffentlichungstag der Anmeldung: 03.09.1986
(73) Patentinhaber: Fritz Fuss GmbH & Co., D-72458 Albstadt (DE)
(72) Erfinder: Fuss, Fritz Helmut, Dipl.-Ing., D-7470 Albstadt 1 (DE)
(74) Vertreter: Weber, Otto-Ernst, Dipl.-Phys.

(56) Entgegenhaltungen:
- DE-A- 2 325 566
- GB-A- 1 354 210

## Beschreibung

Die Erfindung betrifft eine Vorrichtung zur elektro-mechanischen Betätigung eines Riegels zur Freigabe einer Fluchttür nach dem Oberbegriff des Anspruches 1.

In der Technik sind Verriegelungen für Fluchttüren oder dergleichen bekannt, bei welchen nach einer Beaufschlagung der Fluchttür durch eine Druckkraft ein in Sperrstellung befindlicher Riegel in das Schloß zurückgedreht werden soll. Gerade für den Anwendungsfall, für den eine derartige Vorrichtung zur Freigabe einer Fluchttür auszulegen ist, ist nicht gewährleistet, daß die Fluchttür hinreichend zuverlässig geöffnet wird. Es komnmt relativ häufig vor, daß der Riegel im Panikfall, d. h. wenn die Fluchttür von einer Seite unvermittelt mit hohem Druck beaufschlagt wird, gegenüber dem Widerlager verklemmt und nicht ins Schloß zurückweicht, so daß die Tür geöffnet werden kann. In der Ausnahmesituation, in welcher eine derartige Vorrichtung zur Freigabe einer Fluchttür schlagartig mit sehr hohem Druck beaufschlagt wird, wobei die Scherbelastung auf die Verriegelungselemente quer zur Richtung der Druckkraft sehr groß ist, war bisher ein Öffnen der Fluchttür mit ausreichender Sicherheit nicht gewährleistet.

Eine gattungsgemäße Vorrichtung ist aus der GB-A 13450210 bekannt. Das Hebelgestänge besteht hierbei aus einer mit dem Anker des Elektromagneten verbundenen Schubstange sowie einem zweiarmigen Hebel, der mit einem Arm an der Schubstange angelenkt ist. Der andere Arm steht in Eingriff mit dem Riegel. Vom Riegel ausgehende Schubkräfte werden über den Hebel auf die Schubstange und den Anker übertragen, so daß nicht ausgeschlossen ist, daß das Hebelgestänge oder die elektromagnetischen Bauteile beschädigt werden, wenn im verriegelten Zustand der Versuch gemacht wird, die Tür zu öffnen bzw. den Riegel gewaltsam zurückzuschieben. Im Gefahrenfall kann dann die Funktion beeinträchtigt sein.

Der Erfindung liegt die Aufgabe zugrunde, eine Vorrichtung der eingangs genannten Art anzugeben, bei welcher das Hebelgestänge bei blockierten Riegeln gegen Beschädigung geschützt ist.

Diese Aufgabe wird durch die im Kennzeichnungsteil des Anspruches 1 angegebenen Merkmale gelöst. Bevorzugte Weiterbildungen sind in den abhängigen Ansprüchen beschrieben.

Die Erfindung sieht demnach vor, daß der Riegel selbst durch eine elektro-magnetisch steuerbare Sperrklinke blockiert und freigegeben werden kann. In dem Betriebszustand, in welchem in einem Elektromagnet Strom fließt, wird die Sperrklinke in einer Blockierstellung gehalten, so daß der Riegel nicht verschoben werden kann. Wenn der Elektromagnet stromlos ist, kann die Sperrklinke aus der Blockierstellung bewegt werden. Das heißt, in einem Notfall, wenn kein Strom fließt, kann der Riegel bei entsprechender Druckbeaufschlagung in die Öffnungsstellung zurückgeschoben werden, ohne dabei durch die Sperrklinke behindert zu sein.

Die Erfindung schlägt damit eine Vorrichtung zur elektro-mechanischen Betätigung eines Riegels zur Freigabe einer verriegelten Tür vor, durch welche die Tür im Ruhezustand einerseits fest verriegelt wird und durch welche andererseits auch bei einem schlagartigen Drücken auf die Tür nach abgeschaltetem Strom die Tür sicher geöffnet werden kann.

Damit die erfindungsgemäße Vorrichtung in einem möglichst flachen Schloß untergebracht werden kann, ist vorgesehen, daß die Sperrklinke zur Freigabe des Riegels um eine im wesentlichen vertikal zur Bewegungsebene des Riegels ausgerichtete Achse schwenkbar ist. Die Sperrklinke wird somit in der gleichen Ebene wie der Riegel während seiner Bewegungen in eine der beiden Extremstellungen betätigt.

Durch die Bewegung des Riegels in seine Öffnungsstellung wird die Sperrklinke aus der Blokkierstellung ausgeschwenkt. Durch eine Feder kann die Sperrklinke dann, wenn der Riegel wieder in seine Sperrstellung ausgefahren wurde, in die Blockierstellung zurückgeschwenkt werden.

In der Blockierstellung wird die Sperrklinke entweder durch direkte Beaufschlagung mit der Anzugskraft eines Elektromagneten oder über ein von dem Elektromagneten beaufschlagtes Hebelgestänge gehalten. In dem Betriebszustand, in welchem Strom fließt, wird das Hebelgestänge angezogen. Ein Abschnitt des Hebelgestänges ist in diesem Betriebszustand in die Bewegungsbahn der Klinke geschwenkt, so daß diese in ihrer Blockierstellung arretiert ist.

In dem Betriebszustand, in welchem kein Strom fließt, wird das Hebelgestänge durch die Einwirkung einer Feder geschwenkt, so daß der Abschnitt des Hebelgestänges, welcher in die Bewegungsbahn der Sperrklinke eingreift, zurückgezogen wird. Damit wird die Sperrklinke freigegeben, so daß der Riegel ungehindert in seine Öffnungsstellung bewegt werden kann.

Um den Riegel von der Öffnungsstellung wieder in die Schließstellung zu bringen, ist eine weitere Feder vorgesehen, die den Riegel in axialer Richtung aus dem Schloß herausschiebt. Die axiale Bewegung des Riegels aus dem Schloß heraus wird durch einen ersten, am Riegel angebrachten Ansatz, der gegen das Schloßgehäuse anstößt, begrenzt. Darüber hinaus weist der Riegel einen zweiten Ansatz auf, der die Verschiebung in die Öffnungsstellung dadurch begrenzt, daß er am Schloßgehäuse oder an einem Abschnitt davon anstößt.

Nach dem Grundgedanken der Erfindung ist vorgesehen, daß der Riegel an seinem vorderen Endabschnitt wenigstens auf der Seite, die der mit einer Druckkraft beaufschlagbaren Türseite zugewandt ist, eine Gleitfläche aufweist. Die aufgebrachte Druckkraft wird unmittelbar auf diese Gleitfläche übertragen. Infolge der durch die Erfindung vorgeschlagenen Neigung der Gleitfläche in die Richtung der Druckkraft wird der Riegel durch die Druckbeaufschlagung in die Öffnungsstellung zurückbewegt, wobei die Gleitfläche gegenüber einem Widerlager verschoben wird. Die Öffnungsstellung des Riegels ist dann erreicht, wenn der Riegel bezüglich des dem Schloß gegenüber angeordneten Widerlagers so weit in seine Öffnungsstellung zurückgeschoben wurde, daß er an dem Widerlager vorbeigleiten kann.

Für den Fall, daß die Fluchttür in einem Notfall nach beiden Seiten zu öffnen sein soll, ist vorgesehen, daß der vordere Endabschnitt des Riegels auf seinen beiden, dem Kraftangriff zugewandten Seiten jeweils eine Gleitfläche aufweist. Die Gleitflächen sind jeweils in Richtung der Druckkraft geneigt.

Die Fluchttür kann damit ohne Unterschied in einem Notfall nach beiden Seiten geöffnet werden. Unabhängig davon wird die Tür im Ruhezustand nach beiden Seiten sicher verriegelt. In der Technik wird diese Art der Verriegelung auch als Ruhestromverriegelung bezeichnet.

Die beschriebenen Ausführungsbeispiele mit einer oder mit zwei Gleitflächen des Riegels am vorderen Endabschnitt können jeweils ohne Unterschied im Türblatt oder im Türrahmen eingelassen werden.

Je nach dem für den Riegel verwendeten Werkstoff können die am vorderen Endabschnitt des Riegels angeordneten Gleitflächen in die Richtung der Druckkraft um einen bestimmten Winkelbereich geneigt sein. Bei Werkstoffen mit guten Gleiteigenschaften kann der Anstellwinkel noch etwa 70° betragen, um ein sicheres Öffnen der Fluchttür zu gewährleisten. In einem bevorzugten Ausführungsbeispiel wird ein Anstellwinkel von 45° gewählt. Hierbei ist einerseits die Öffnungsfunktion und andererseits die Verriegelungsfunktion der Vorrichtung in einem sehr guten Maß gewährleistet.

Als annähernd gleichwertig ist es zu betrachten, wenn statt des mit einer Gleitfläche abgeschrägten vorderen Endabschnittes des Riegels ein in diesem Bereich rechteckig ausgebildeter Riegel verwendet wird und wenn dieser Riegel gegen ein um einen entsprechenden Winkel abgeschrägtes Widerlager (Schließblech) zur Anlage kommt, oder wenn ein abgeschrägter Riegel gegen ein nicht abgeschrägtes Widerlager anliegt. Die mit der Erfindung vorgeschlagene Gleitfläche kann in vorteilhafter Weise je nach Anwendungsfall eben oder gewölbt ausgebildet sein.

Für die Erfindung sind Riegel verwendbar, die beispielsweise einen kreisförmigen oder einen sonst üblicherweise verwendeten Querschnitt aufweisen.

Die Erfindung wird nachfolgend beispielsweise anhand der Zeichnung beschrieben; es zeigen:
Figur 1 eine Draufsicht auf die Vorrichtung zur Freigabe einer Tür im verriegelten Zustand,
Figur 2 die Vorrichtung nach Fig.1 im stromlosen Zustand,
Figur 3 Ansichten der Sperrklinke von oben, von der Seite und von unten sowie
Figur 4 eine Draufsicht auf ein Schloß mit Riegel in Schließstellung.

In Fig. ist ein Schloß 1 gezeigt, bei welchem ein von einem Elektromagnet 3 angezogenes Hebelgestänge 5 eine Sperrklinke 7 in einer Blockierung hält, so daß diese den Riegel 9 daran hindert, ins Schloß 1 zurückgeschoben zu werden. Der Riegel 9 ragt mit seinem vorderen Endabschnitt 11 aus dem Gehäuse des Schlosses 1 heraus; er befindet sich somit in Schließstellung. Im vorliegenden Ausführungsbeispiel ist der Riegel 9 quaderförmig ausgebildet und weist an seinem hinteren Ende einen Ansatz 13 auf, der in der gezeigten Stellung gegen die Sperrklinke 7 anliegt. Weiterhin ist am Riegel 9 ein Ansatz 15 vorgesehen, der in der gezeigten Stellung gegen einen Gehäuseabschnitt 17 anliegt, so daß der Riegel 9 nur um den gezeigten vorderen Endabschnitt 11 aus dem Schloß herausragen kann. Der Riegel 9 wird somit an dem Ansatz 15 durch die Sperrklinke 7 und den Gehäuseabschnitt 17 in axialer Richtung definiert gehalten. Ein unbeabsichtigtes Verschieben kann in der gezeichneten Betriebsstellung nicht auftreten. In die gezeigte Stellung wurde der Riegel 9 durch die Druckfeder 19 gebracht, welche zur Verschiebung des Riegels 9 von der Öffnungstellung in die Schließstellung dient. Die Sperrklinke 7 ist um die Achse 21 schwenkbar gelagert. In der gezeigten Stellung wird die Sperrklinke 7 durch eine Blattfeder 23 gehalten, welche gegen einen an der Sperrklinke 7 befestigten Zapfen drückt, so daß die Sperrklinke 7 gegen einen gehäusefesten Stift 27 anstößt.

Damit die Sperrklinke 7 nicht infolge einer in axialer Richtung des Riegels 9 wirkenden Kraft entgegen dem Druck der Blattfeder 23 ausgeschwenkt werden kann, ist ein Abschnitt 29 des Hebelgestänges 5 zwischen der Sperrklinke 7 und einem gehäusefesten Bolzen 31 angeordnet. Eine auf den Riegel 9 eingeleitete und auf die Sperrklinke 7 übertragene Kraft würde über den Abschnitt 29 des Hebelgestänges 5 in den Bolzen 31 des Schloßgehäuses 1 abgeleitet. Ein Endabschnitt 33 des Hebelgestänges 5 wird von dem Elektromagnet 3, welcher unter Strom steht, angezogen, so daß der Abschnitt 29 des Hebelgestänges 5 die Sperrklinke 7 ständig verriegelt. Somit ist eine sichere Verriegelung der gesamten Vorrichtung für den Fall, daß Strom im Elektromagnet 3 fließt, gewährleistet.

In Fig.2 ist die Stellung gezeigt, die die einzelnen Teile der Vorrichtung einnehmen, wenn der Elektromagnet 3 stromlos ist. In diesem Fall wird der Endabschnitt 33 des Hebelgestänges 5 durch eine Druckfeder 35 von dem Elektromagnet 3 weggedrückt und liegt gegen einen gehäusefesten Anschlag 37 an. Durch die Schwenkbewegung des Endabschnittes 33 wird der Abschnitt 29 um den Bolzen 31 verschwenkt, so daß die Sperrklinke 7 freigegeben wird. Solange über den Riegel 9 kein Druck auf die Sperrklinke 7 ausgeübt wird, bleibt die Sperrklinke 7 infolge des Druckes der Blattfeder 23 in der Ausgangsstellung stehen. Wenn der Riegel 9 durch Druckbeaufschlagung von außen in einem Notfall in das Innere des Schlosses in Richtung Öffnungsstellung verschoben wird, kann die Klinke 7 ohne weiteres in die in strichpunktierten Linien gezeichnete Stellung geschwenkt werden. Dies geschieht durch Druckbeaufschlagung der Sperrklinke 7 über den Ansatz 13. Während die Sperrklinke 7 in die in strichpunktierten Linien gezeichnete Stellung schwenkt, fährt der Riegel 9 in die Öffnungsstellung nach hinten. Damit der Riegel 9 nicht zu weit in das Schloß 1 gedrückt wird, ist der axiale Hub nach hinten durch einen gehäusefesten Anschlag 39 begrenzt. Wenn auf den vorderen Endabschnitt 11 des Riegels 9 kein Druck mehr ausgeübt wird, bewegt die Druckfeder 19 den Riegel 9 wieder in die Schließstellung. Wenn der Riegel 9 die vordere Einstellung (Schließstellung) erreicht hat, klappt die Sperrklinke 7 wieder infolge der auf sie ausgeübten Kraft durch die Blattfeder 23 in die in ausgezeichneten Linien dargestellte Ausgangslage. Wenn in dieser Stellung der Sperrklinke 7 der Elektromagnet 3 wieder unter Strom gesetzt wird, nimmt das Hebelgestänge 5 wieder die in Fig. gezeigte Position ein.

Aus Gründen der besseren Veranschaulichung ist in Fig.2 das Schließblech 53 mit der Ausnehmung 55 vom vorderen Endabschnitt 11 des Riegels 9 abgerückt dargestellt.

In Fig.3 ist die Sperrklinke 7 als Einzelteil herausgezeichnet. In den Ansichten a) und b) ist der Zapfen 25 zu sehen, gegen den ein Schenkel der Blattfeder 23 zur Anlage kommt. Mit dem Bezugszeichen 41 ist der Abschnitt der Sperrklinke 7 versehen, gegen welchen der Ansatz 13 des Riegels 9 anliegt. Die Anlagefläche 41 ist, wie insbesondere aus den Figuren 3a, 1 und 2 ersichtlich ist, gegenüber der Schwenkachse 21 um eine Exzentrität 43 versetzt. Durch diese Besonderheit wird die Schwenkbewegung der Sperrklinke 7 erleichtert.

In Fig.4 ist das Schloß 1 mit dem vorderen Endabschnitt 11 des Riegels in Schließstellung gezeigt. Der vordere Endabschnitt 11 weist zwei Gleitflächen 47 und 49 auf. Die der Türseite 51, an welcher die Kraft F angreift, zügewandte Gleitfläche 47 bildet mit der Richtung der Kraft F einen Winkel a, welcher im vorliegenden Fall in etwa 45° beträgt. Infolge der Beaufschlagung der Tür 45 durch die Kraft F gleitet der vordere Endabschnitt 11 an der Gleitfläche 47 aus dem Schließblech 53 in das Schloß zurück.

Grundsätzlich könnte das Schloß 1 auch im Türblatt angeordnet werden, wobei in diesem Fall die der Kraftangriffsfläche angewandte Seite des Riegels unter einem Winkel a gegen die Richtung der Druckkraft geneigt anzuordnen ist.

Das in Fig.4 gezeigte Schloß, bei welchem der vordere Endabschnitt 11 des Riegels mit zwei Gleitflächen 47 und 49 ausgebildet ist, könnte auch mit einer Kraft F' beaufschlagt werden, die entgegengesetzt der eingezeichneten Kraft F ausgerichtet ist und die auf einen Türabschnitt einwirkt, welcher der Gleitfläche 49 benachbart angeordnet ist. In dem gezeichneten Ausführungsbeispiel sind die Gleitflächen 47 und 49 eben ausgebildet.

## Patentansprüche

1. Vorrichtung zur elektro-mechanischen Betätigung eines in einem Schloß (1) angeordneten Riegels (9) zur Freigabe einer verriegelten Fluchttür (51), mit einem elektro-magnetisch steuerbaren Hebelgestänge (29,33), über welches der Riegel (9) blockiert ist, wenn Strom in einen Elektromagnet (3) fließt, und freigegeben ist, wenn der Elektromagnet (3) stromlos ist, wobei der Riegel im freigegebenen Zustand durch eine quer zur Bewegungsrichtung des Riegels erfolgende Druckbeaufschlagung aus der Schließstellung in die Öffnungsstellung zurückzuschieben ist, dadurch gekennzeichnet, daß zwischen dem Riegel (9) und dem Hebelgestänge (29,33) eine Sperrklinke (7) angeordnet ist, und daß die Sperrklinke (7) in Blockierstellung entgegen der Bewegungsrichtung des Riegels (9) gehäusefest abgestützt ist.

2. Vorrichtung nach Anspruch 1, dadurch gekennzeichnet, daß die Sperrklinke (7) zur Freigabe des Riegels (9) um eine im wesentlichen vertikal zur Bewegungsebene des Riegels ausgerichtete Achse (21) schwenkbar ist.

3. Vorrichtung nach Anspruch 1 oder Anspruch 2, dadurch gekennzeichnet, daß das Hebelgestänge (29,33) einen um einen gehäusefesten Bolzen (31) schwenkbaren Abschnitt (29) aufweist, der die Sperrklinke (7) über den Bolzen (31) in Blockierstellung zur Krafteinleitung in das Gehäuse abstützt und im stromlosen Zustand freigibt.

4. Vorrichtung nach einem der Ansprüche 1 bis 3, dadurch gekennzeichnet, daß die Sperrklinke (7) durch eine Rückstellfeder (23) in die Blockierstellung vorgespannt ist.

5. Vorrichtung nach einem der vorhergehenden Ansprüche, dadurch gekennzeichnet, daß das Hebelgestänge (29,33) durch eine Feder (35) in der Weise vorgespannt ist, daß die Sperrklinke (7) im stromlosen Zustand freigegeben ist.

6. Vorrichtung nach einem der vorhergehenden Ansprüche, dadurch gekennzeichnet, daß derjenige Absatz (41) der Sperrklinke (7), gegen welchen der Riegel (9) anliegt, um eine Exzentrizität (43) gegenüber der Schwenkachse (21) der Sperrklinke (7) versetzt ist.

7. Vorrichtung nach einem der vorhergehenden Ansprüche, dadurch gekennzeichnet, daß der vordere, in der Öffnungsstellung aus dem Schloß herausragende Endabschnitt (11) des Riegels (9) wenigstens auf derjenigen Seite, welche einer mit Druckkraft beaufschlagbaren Türseite (51) zugewandt ist, eine Gleitfläche (47) aufweist, welche derart in Richtung der Druckkraft (F) geneigt ist, daß der Riegel (9) durch Druckbeaufschlagung in Öffnungsstellung zurückzuschieben ist.

8. Vorrichtung nach Anspruch 7, dadurch gekennzeichnet, daß die Gleitfläche (47) mit der Richtung der Druckkraft (F) einen Winkel (a) von etwa 30-70° bildet.

9. Vorrichtung nach Anspruch 7 oder 8, dadurch gekennzeichnet, daß die Gleitfläche (47,49) eben ausgebildet ist.

10. Vorrichtung nach einem der Ansprüche 7 oder 8, dadurch gekennzeichnet, daß die Gleitfläche (47,49) gewölbt ist.

## Claims

1. Apparatus for the electromechanical operation of a bolt (9) positioned in a lock (1) for releasing a locked escape door (51), with an electromagnetically controllable lever bar (29, 33) by means of which the bolt (9) in blocked if current flows in an electromagnet (3) and is released if the electromagnet (3) is currentless, and in the released state the bolt is slid back from the closed position into the open position by pressure action at right angles to the bolt movement direction, characterized in that between bolt (9) and lever bar (29, 33) is provided a catch (7) and that in the blocking position catch (7) is supported in casing-fixed manner against the movement direction of bolt (9).

2. Apparatus according to claim 1, characterized in that the catch (7) for releasing bolt (9) is pivotable about an axis (231) oriented substantially vertically to the movement plane of the bolt.

3. Apparatus according to claims 1 or 2, characterized in that the lever bar (29, 33) has a portion (29) pivotable about a casing-fixed bolt (31) and via the latter supports the catch (7) in the blocking position for introducing force into the casing and releases it in the currentless state.

4. Apparatus according to one of the claims 1 to 3, characterized in that the catch (7) is pretensioned in the blocking position by a return spring (23).

5. Apparatus according to one of the preceding claims, characterized in that the lever bar (29, 33) is pretensioned by a spring (35) in such a way that the catch (7) is released in the currentless state.

6. Apparatus according to one of the preceding claims, characterized in that the shoulder (41) of catch (7) against which engages bolt (9) is displaced about an eccentric (43) with respect to the pivot pin (21) of catch (7).

7. Apparatus according to one of the preceding claims, characterized in that the front end portion (11) of bolt (9) projecting out of the lock in the open position has, at least on that side facing a door side (51) subject to the action of the pressure force, a sliding face (47), which is so inclined in the direction of the pressure force (F) that the bolt (9) is slid back into the open position by pressure action.

8. Apparatus according to claim 7, characterized in that the sliding face (47) forms an angle (a) of approximately 30 to 70° with the direction of the pressure force (F).

9. Apparatus according to claim 7 or 8, characterized in that the sliding face (47, 49) is planar.

10. Apparatus according to one of the claims 7 or 8, characterized in that the sliding face (47, 49) is domed.

## Revendications

1. Dispositif d'actionnement électromécanique d'un verrou (9) d'une serrure (1) pour libérer une porte (51), verrouillée, comprenant une tringlerie à levier (29, 33) à commande électromagnétique qui bloque le verrou (9) lorsqu'un courant électronique passe dans un électro-aimant (3) et est libéré lorsque que l'électro-aimant (3) n'est plus traversé par du courant, le verrou se libère et à l'état libéré, il est repoussé de la position de fermeture à la position d'ouverture par l'application d'une pression se faisant dans une direction transversale à la direction de déplacement du verrou, caractérisé en ce qu'entre le verrou (9) et la tringlerie à levier (29, 33) il est prévu un cliquet (7) qui s'appuie en position de blocage, de manière solidaire au boîtier, contre la direction de déplacement du verrou (9).

2. Dispositif selon la revendication 1, caractérisé en ce que pour libérer le verrou (9), le cliquet (7) peut pivoter autour d'un axe (21) aligné pratiquement verticalement par rapport au plan de déplacement du verrou.

3. Dispositif selon la revendication 1 ou la revendication 2, caractérisé en ce que la tringlerie à levier (29, 33) comporte un segment (29) qui peut pivoter autour d'un goujon (31) solidaire du boîtier qui soutient le verrou (9) par le goujon (31), en position de blocage pour transmettre les efforts au boîtier et libère ce verrou en l'absence de courant électrique.

4. Dispositif selon l'une quelconque des revendications 1 à 3, caractérisé en ce que le cliquet (7) est précontraint en position de blocage par un ressort de rappel (23).

5. Dispositif selon l'une quelconque des revendications précédentes, caractérisé en ce que la tringlerie à levier (29, 33) est précontrainte par un ressort (35) de manière que le cliquet (7) soit libéré en l'absence de courant électrique.

6. Dispositif selon l'une quelconque des revendications précédentes, caractérisé en ce que le prolongement (41) du cliquet (7) contre lequel s'appuie le verrou (9) est décalée d'une excentricité (43) par rapport à l'axe de basculement (21) du cliquet (7).

7. Dispositif selon l'une quelconque des revendications précédentes, caractérisé en ce que le segment d'extrémité (11), avant du verrou (9), qui est en saillie de la serrure en position d'ouverture, présente une surface de glissement (47) au moins du côté (51) de la porte susceptible d'être sollicitée par une force de pression, la surface de glissement étant inclinée par rapport à la direction de la force (F) engendrée par la pression pour que le verrou (9) puisse s'escamoter en position d'ouverture sous l'action de la pression.

8. Dispositif selon la revendication 7, caractérisé en ce que la surface glissement (47) forme avec la direction de la force (F) engendrée par la pression, un angle (a) compris entre environ 30° et 70°.

9. Dispositif selon la revendication 7 ou 8, caractérisé en ce que la surface de glissement (47, 49) est plane.

10. Dispositif selon l'une des revendications 7 ou 8, caractérisé en ce que la surface de glissement (47, 49) est bombée.
